# FASCICULE DE BREVET EUROPEEN

(11) **EP 2 162 371 B1**
(45) Date de publication et mention de la délivrance du brevet: **22.05.2013**
(21) Numéro de dépôt: 08806104.9
(22) Date de dépôt: 26.06.2008
(51) Int. Cl.: B65D 90/12, B65D 90/00, B65D 90/24, B65D 88/12, B60P 1/64

(54) **EQUIPEMENT COMPRENANT UNE INSTALLATION DE RECEPTION D'UNE STRUCTURE APTE A ETRE PRISE EN CHARGE PAR UN VEHICULE PORTEUR EQUIPE D'UN BRAS OU D'UNE RAMPE DE MANIPULATION**
AUSRÜSTUNG MIT EINER VORRICHTUNG ZUM EMPFANGEN EINER STRUKTUR ZUR AUFNAHME DURCH EIN TRÄGERFAHRZEUG MIT EINEM GREIFARM ODER EINER RAMPE
EQUIPMENT COMPRISING AN APPARATUS FOR RECEIVING A STRUCTURE CAPABLE OF BEING TAKEN UP BY A CARRIER VEHICLE EQUIPPED WITH A HANDLING ARM OR RAMP

(30) Priorité: 29.06.2007 FR 0704699
(43) Date de publication de la demande: 17.03.2010
(73) Titulaire: Lucas G, 85130 La Verrie (FR)
(72) Inventeur: LUCAS, Gérard, F-85130 La Verrie (FR)
(74) Mandataire: Michelet, Alain
(86) Numéro de dépôt international: PCT/FR2008/051175
(87) Numéro de publication internationale: WO 2009/007610

(56) Documents cités:
- EP-A- 1 493 686
- WO-A-2006/019321
- FR-A- 2 733 490
- FR-A- 2 885 891
- GB-A- 2 294 453
- JP-A- 10 236 581

## Description

La présente invention concerne un équipement comprenant une installation de réception d'une structure de type contenant de grande capacité, apte a être prise en charge par un véhicule porteur équipé d'un bras ou d'une rampe de manipulation, selon le préambule de la revendication 1.

Les véhicules porteurs utilisés pour déplacer et transporter de telles structures de contenant peuvent être des véhicules du type AMPLIROLL (marque déposée), ou « roll-off hoist », équipés d'un châssis arrière muni d'éléments de guidage pour les organes d'appui inférieurs desdites structures de contenants, et d'un système de traction (bras central de manipulation articulé pour les « AMPLIROLL » (marque déposée), ou rampe basculante de treuillage pour les « roll-off hoist »), dont l'extrémité vient coopérer avec l'anneau de préhension ménagé au niveau de l'une des extrémités de la structure de contenant, pour réaliser ses opérations de chargement et de déchargement par traction ou poussée, selon le cas.

De tels ensembles véhicules porteurs/bennes sont par exemple présentés dans les documents EP-1 020 312, FR-2 796 598 ou encore US-4 840 532.

Au niveau de leur site d'implantation, ces structures de contenants sont très généralement mises en place sur des installations de réception, par exemple décrites dans les documents EP-1 493 686, FR-2 885 891, FR-2 733 490 ou encore FR-2 838 146, comprenant un berceau support constitué de deux rails parallèles montés sur une structure de piètement. Ce berceau support peut être éventuellement équipé d'un élément de couverture ainsi que d'un système collecteur des liquides susceptibles de s'écouler du contenant porté.

Cependant, ces installations de réception ne sont pas faciles à mettre en oeuvre ou à déplacer ; elles nécessitent en outre une infrastructure de réception au sol, une adaptation à la hauteur des bennes et un choix du côte de chargement.

La présente invention a pour but de remédier à ces inconvénients en proposant <1> un équipement comprenant une installation de réception d'une structure de type contenant de grande capacité, apte a être prise en charge par un véhicule porteur équipé d'un bras ou d'une rampe de manipulation, selon la revendication 1.

Ainsi, l'installation de réception comprend deux rails parallèles reliés entre eux par une structure d'entretoises, l'écartement desdits rails correspondant à l'écartement entre les deux profilés d'appui de la structure de contenant et à l'écartement entre les éléments de guidage du châssis arrière du véhicule porteur, et lesdits rails comportant chacun une surface inférieure identique ou similaire à celle desdits profilés de ladite structure de contenant, ainsi qu'une surface supérieure identique ou similaire à ladite partie supérieure desdits éléments de guidage du châssis arrière du véhicule porteur ; en outre, l'une desdites entretoises qui relie l'une des extrémités des rails porteurs est munie d'une structure verticale équipée d'un organe de crochetage apte à coopérer avec le bras de manipulation ou la rampe de treuillage du véhicule porteur, de manière à permettre :
- le chargement de l'installation sur le châssis arrière du véhicule, et son déchargement, par traction ou poussée du bras ou de la rampe de treuillage coopérant avec ledit organe de crochetage, et par glissement de la surface inférieure des rails sur lesdits éléments de guidage du châssis arrière du véhicule, pour assurer son transport par ledit véhicule porteur, et
- la réception de la structure de contenant sur cette installation, ou son enlèvement, manoeuvrée par traction ou poussée dudit bras ou de ladite rampe de treuillage du véhicule, coopérant avec l'anneau de préhension de ladite structure de contenant, et par glissement de la surface inférieure des profilés d'appui de ladite structure de contenant sur les surfaces supérieures des rails, en vue du support de ladite structure de contenant.

De la sorte, l'installation de réception peut être manipulée et transportée de la même manière que le contenant de grande capacité qu'elle a la possibilité de réceptionner, et ceci avec le même type de véhicule porteur.
Avec le même véhicule de manutention, on peut enlever, transporter et déposer le contenant de grande capacité, et on peut également enlever, transporter et déposer l'installation de réception de ce contenant.

De préférence, les deux rails parallèles de l'installation ont chacun une section transversale en 1, avec une âme centrale verticale dont les extrémités se prolongent par une aile horizontale supérieure et par une aile horizontale inférieure.

Selon encore une autre particularité, l'installation comporte une poutre transversale au niveau de son extrémité dite arrière, formant entretoise, dont les extrémités débordent de l'encombrement latéral des deux rails parallèles, lesquelles extrémités sont munies de moyens de fixation de pieds amovibles, réglables en hauteur.

Selon une autre caractéristique, la poutre transversale « arrière » de l'installation porte la structure verticale centrale munie de l'organe de crochetage.

Dans une forme de réalisation particulièrement intéressante, l'installation comporte une structure verticale centrale qui sert d'organe de soutien à un élément de couverture en porte-à-faux, apte à venir recouvrir l'ouverture supérieure d'une structure de contenant en position sur les deux rails parallèles.
Dans ce cadre, l'élément de couverture en porte-à-faux comporte avantageusement des moyens de guidage sur la structure verticale support, et il est associé à des moyens pour assurer sa manoeuvre en translation verticale sur ladite structure support. En outre, cet élément de couverture est monté pivotant autour d'un axe horizontal parallèle aux deux rails, et il est associé à un vérin de manoeuvre pour assurer son basculement autour de cet axe, afin de permettre son placement en position active, au-dessus desdits rails, ou en position inactive, sur le côté de ces derniers.
Toujours dans ce cadre, en complément de la structure verticale qui soutient l'élément de couverture, l'installation peut comporter une autre structure verticale qui porte l'organe de crochetage.

Selon encore une autre particularité, au niveau de l'extrémité « avant » de la structure, les deux rails parallèles comportent des moyens de réception de pieds amovibles, réglables en hauteur.

Chaque rail comporte un flanc vertical de guidage, ménagé sur sa bordure dite « extérieure », lesquels flancs verticaux délimitent un chemin de guidage avec la face supérieure desdits rails, lequel chemin de guidage est évasé du côté de l'extrémité avant de l'installation et se termine par des butées de blocage ménagées sur lesdites faces supérieures de rails, du côté de l'extrémité arrière de l'installation.

D'autre part, l'installation comporte avantageusement, au niveau de son extrémité avant opposée à celle comportant la structure verticale munie de l'organe de crochetage, des moyens de fixation d'une structure complémentaire amovible, équipée elle-même d'un organe de crochetage apte à coopérer avec le bras ou la rampe de manipulation d'un véhicule porteur.

Toujours selon une autre caractéristique, l'installation comporte des moyens de collecte de liquide(s), ménagés au niveau de son extrémité arrière ; ces moyens consistent en un réservoir central disposé entre les rails parallèles et monté coulissant sur la longueur de ces derniers, et en deux réservoirs latéraux disposés sur le côté « extérieur » desdits rails. Ces différents réservoirs sont connectés entre eux par un système de tuyauteries pour assurer leur remplissage sur le principe des vases communicants ; d'autre part, ils comportent chacun des moyens de collecte des liquides provenant de la structure de contenant supportée par les rails, ainsi qu'une trappe de vidange.

L'invention sera encore illustrée, sans être aucunement limitée, par la description suivante d'une forme de réalisation particulière, donnée uniquement à titre d'exemple et représentée sur les dessins annexés dans lesquels :
- la figure 1 est une vue générale, en perspective, d'une installation conforme à l'invention ;
- la figure 2 est une vue partielle de l'installation illustrée sur la figure 1, montrant les deux rails parallèles vus par-dessus, reliés par leurs entretoises de solidarisation ;
- la figure 3 est une vue en coupe selon 3-3 de la figure 2, avec l'esquisse d'une benne de grande capacité réceptionnée ;
- la figure 4 est une vue de face de l'installation illustrée figure 1 ;
- la figure 5 est une vue de côté de l'installation illustrée figure 1 ;
- la figure 6 est une vue en perspective des moyens de collecte qui équipent l'installation illustrée figures 1 à 5 ;
- la figure 7 montre l'installation de la figure 1, avec l'élément de couverture abaissé et en position basculée latérale, inactive ;
- la figure 8 montre l'installation de la figure 1 sur laquelle est réceptionnée une benne de grande capacité, avec l'élément de couverture un peu relevé et en position basculée latérale ;
- la figure 9 montre l'installation de la figure 1 sur laquelle est réceptionnée une benne de grande capacité, avec l'élément de couverture en position active d'obturation de l'ouverture supérieure de la benne ;
- la figure 10 illustre la prise en charge de l'installation de la figure 1 par un véhicule porteur « AMPLI ROLL » (marque déposée) dont le châssis arrière est équipé d'un bras central de manipulation articulé ;
- la figure 11 est une vue similaire à la figure 10, sur laquelle les pieds amovibles de l'installation ont été désactivés ;
- la figure 12 montre l'installation des figures 1 et 11 en position sur le châssis arrière du véhicule porteur, en vue de son déplacement ;
- la figure 13 montre l'installation de la figure 1, sur laquelle est réceptionnée une benne de grande capacité, l'ensemble étant en position sur un véhicule porteur ;
- la figure 14 illustre une variante de réalisation de l'installation de la figure 1, avec une structure de crochetage complémentaire ménagée au niveau de son extrémité avant ;
- la figure 15 illustre encore une autre variante de réalisation d'une installation conforme à l'invention, vue en perspective ;
- les figures 16 et 17 sont des vues, respectivement de côté et d'extrémité, de l'installation illustrée sur la figure 15.

Les figures 1 à 6 détaillent une installation mobile 1 selon l'invention, pour la réception d'une structure de contenant, par exemple une benne 2 de grande capacité ouverte sur le dessus, visible sur les figures 3, 8, 9 et 13, laquelle installation mobile 1 est apte à être prise en charge par un véhicule porteur 3 équipé d'un bras de manipulation 4, de la manière illustrée sur les figures 10 à 14 (type « AMPLIROLL » (marque déposée), ou d'une rampe basculante de treuillage (type « roll-off hoist »).

La structure de contenant 2 correspondante comprend, de manière classique, un anneau de préhension 2' ménagé au niveau de la face externe de l'une de ses parois d'extrémités, ainsi que des organes d'appui inférieurs en forme de deux profilés longitudinaux 5, parallèles, qui ont une section en Té inversé (visibles uniquement sur la figure 3).

Cette installation 1 comprend deux rails parallèles 6, en forme de profilés à section en 1, constituant le support ou le berceau proprement dit de la benne.

Ces deux rails 6 sont reliés par une entretoise avant 7 qui relie leurs extrémités avant 8, par une entretoise arrière 9 qui relie leurs extrémités arrière 10 et par des entretoises intermédiaires 11. L'écartement entre les deux rails 6 correspond à l'écartement entre les deux profilés d'appui 5 de la benne. La longueur des rails 6 est adaptée pour permettre la réception d'une très grande majorité des structures existantes.

Les différentes entretoises 7, 9 et 11 se présentent sous la forme de traverses métalliques soudées sur les rails 6. Les extrémités avant 8 des deux rails 6 comportent des moyens 12 de fixation amovible de pieds 13 réglables en hauteur. D'autre part, la traverse arrière 9 a une longueur supérieure à l'écartement entre les deux rails 6 de sorte que ses extrémités débordent de l'encombrement latéral desdits rails 6, et les extrémités de cette traverse arrière 9 comportent des moyens 14 pour la fixation amovible de pieds 15 réglables en hauteur.
Les moyens 12 et 14 de fixation amovibles des pieds 13 et 15 consistent en un système de boulonnage ou de goupillage.

Une telle structure permet d'allier simplicité, encombrement limité et stabilité au sol.

Comme on peut le voir sur les figures 1 et 5, la traverse arrière 9 sert également de support à une structure verticale 16, en forme de potence verticale centrée entre les deux rails 6, laquelle structure verticale 16 comporte un organe de crochetage 17 (en forme d'anneau de préhension) ménagé extérieurement, c'est-à-dire du côté opposé par rapport aux rails parallèles 6.

En outre, cette potence verticale 16 sert également de soutien à un élément de couverture amovible 18, détaillé plus loin, qui s'étend en porte-à-faux intérieurement, c'est-à-dire du côté des rails parallèles 6, en vue de venir couvrir l'ouverture supérieure de la benne (ou autre) réceptionnée.

Au niveau de leur extrémité arrière 10, les rails 6 sont encore associés à des moyens 20, détaillés plus loin, adaptés pour récupérer les liquides susceptibles de s'écouler de la benne réceptionnée.

La partie supérieure des rails 6 à section en I est identique ou similaire à la partie supérieure 3' du châssis arrière du véhicule porteur 3 (en forme d'éléments de guidage) qui est adaptée pour recevoir la benne 2. Cette partie supérieure est en forme générale de T avec une âme centrale verticale 21 prolongée par une aile horizontale supérieure 22.
La bordure latérale « extérieure » de l'aile horizontale 22 comporte un flanc longitudinal 23 agencé pour servir de guide aux profilés d'appui 5 de la benne 2 (figure 3). Les faces supérieures des ailes horizontales 22 des rails 6, associées aux deux flancs longitudinaux 23 définissent un chemin de guidage pour la benne 2 réceptionnée. Au niveau de l'extrémité avant 8 des rails 6, les flancs longitudinaux 23 s'évasent légèrement (figures 1 et 2) en particulier pour faciliter la mise en place de la benne 2 sur l'installation 1.

Au niveau de leur extrémité arrière 10, les rails 6 sont chacun équipés d'une butée d'arrêt 25 qui fait saillie au-dessus de leur aile horizontale supérieure 22. Ces deux butées 25 coopèrent avec les profilés d'appui 5 de la benne 2 pour limiter la possibilité de déplacement de cette dernière par rapport à l'installation et définir son positionnement correct sur les deux rails supports 6.

La face inférieure des rails 6 à section en 1 est identique ou similaire à la partie inférieure des profilés d'appui 5 de la benne 2. Ainsi, l'âme verticale centrale 21 se prolonge par une aile horizontale inférieure 26 adaptée, comme on le verra plus loin, à venir coopérer avec la structure de réception 3' du châssis arrière d'un véhicule porteur 3.

L'élément de couverture 18 est constitué d'un châssis de forme générale demi-cylindrique, recouvert d'éléments étanches (tôle, matériaux composites, bâche ...) et bordé par une bavette 27 sur l'avant et sur ses côtés.
Cet élément de couverture 18 est associé à des moyens de manoeuvre qui permettent son déplacement en translation verticale sur la hauteur de la potence verticale 16, et qui permettent aussi son basculement sur l'un ou l'autre côté des rails supports 6.

Pour cela, tel qu'illustré sur les figures 1, 4 et 5 en particulier, l'élément de couverture 18 est porté par un système de chariot primaire 28 qui est guidé le long de glissières latérales 29 ménagées sur les côtés de la potence 16. Ce chariot primaire 28 est manoeuvré par un élément 30 du genre chaîne, câble ou courroie, dont l'autre extrémité est solidaire du châssis de l'installation et qui s'enroule autour d'un pignon ou d'une poulie 31. Cette poulie ou ce pignon 31 est monté sur la tige d'un vérin 32, l'ensemble étant guidé verticalement sur la potence 16.
Le chariot primaire 28 porte l'élément de couverture 18 par l'intermédiaire de deux extensions latérales 34 et 35. Ici, cet élément de couverture 18 est monté articulé sur l'extension 34 autour d'un axe de pivotement 36 qui s'étend parallèlement aux deux rails 6 et qui est déporté latéralement par rapport à ceux-ci. Côté avant, l'axe 36 supporte le(s) palier(s) de la structure 18 ; côté arrière, il comporte des moyens 37 du genre bielles, chandelles, jambes de force ou tirants ... qui le relient à la structure 18 pour optimiser la résistance.
De l'autre côté par rapport à la potence 16, la structure de l'élément de couverture 18 vient en simple appui libre contre l'extrémité de l'extension 35, par l'intermédiaire d'un sabot 38.

Le basculement de l'élément de couverture 18 autour de l'axe 36 est réalisé au moyen d'un vérin 39 placé entre le chariot 28 et la structure 18 (ce vérin de manoeuvre 39 est visible sur les figures 7 et 8).

On notera que l'élément de couverture 18 est structuré de manière symétrique par rapport à son plan médian longitudinal ; les moyens assurant son pivotement peuvent être aménagés d'un côté ou de l'autre, en fonction du côté de basculement choisi.
Dans ce mode de réalisation, l'organe de crochetage 17 est solidaire du chariot primaire 28.

Comme détaillé sur la figure 6, les moyens 20 de collecte de liquide comprennent un réservoir central 40 disposé entre les deux rails 6 et deux réservoirs latéraux 41 disposés extérieurement contre lesdits rails 6. Ces différents réservoirs 40 et 41 comportent des grilles supérieures 42 de filtration et de collecte. Les réservoirs latéraux 41 sont équipés de collecteurs 43 réglables en largeur par coulissement, de manière à permettre l'adaptation des moyens de collecte aux différentes largeurs de bennes.
Les réservoirs latéraux 41 sont fixés sur les côtés extérieurs des rails 5 par boulonnage. Le réservoir central 40 est de son côté monté coulissant sur les faces internes à section en U couché des rails 6, qui forment des glissières en vis-à-vis. Ce réservoir central 40 est extractible et repositionnable par l'extrémité arrière de l'installation.
Le réservoir 40 comporte une trappe de vidange 45 ; d'autre part, les réservoirs 40 et 41 sont reliés entre eux par des tuyauteries 46 qui permettent d'équilibrer leur remplissage selon le principe des vases communicants.

Les pieds 13, 15 qui supportent les rails 6 sont réglés en hauteur de manière à ce que le plan de dépose de la benne réceptionnée soit légèrement incliné vers le bas de l'avant vers l'arrière, afin d'assurer l'écoulement des liquides qu'elle peut contenir dans les moyens de collecte arrière 20. Les butées supérieures 25 des rails 6 sont positionnées de telle sorte que, une fois la benne en contact avec elles, l'extrémité arrière de ladite benne soit correctement placée sous les moyens de collecte 20.

On obtient une installation support résistante et bien stable avec une structure de piètement amovible autorisant un réglage de niveau sur le site d'implantation.

L'installation 1 telle que décrite ci-dessus est posée au sol à tout emplacement adapté pour réceptionner une structure de contenant de type benne, citerne ou autre.

En absence de structure de contenant, l'élément de couverture 18 est soit simplement abaissé, ou soit abaissé et basculé sur le côté, en position inactive, comme illustré sur la figure 7. Cette position assure l'auto-stabilité en toute sécurité à l'installation pendant la phase d'enlèvement et de pose d'une benne.

La mise en place d'une benne sur l'installation s'effectue de manière classique au moyen d'un véhicule équipé d'un bras de manoeuvre articulé, par exemple un bras « AMPLIROLL » (Marque déposée), en coopération avec l'anneau de préhension 2'. Cette mise en place est réalisée par poussée de la benne et glissement de ses profilés d'appui 5 - sur les rails de réception 3' équipant le châssis arrière du véhicule porteur, puis - sur les rails 6 de l'installation 1, depuis l'extrémité avant de celle-ci. Le caractère évasé de l'entrée du chemin de glissement 22, 23 de l'installation facilite cette mise en place. Le positionnement de la benne est finalisé lors du contact de l'extrémité arrière de ses profilés d'appui 5 avec les butées d'arrêt 25.

La manoeuvre correspondante est réalisée par accrochage du bras de manoeuvre du véhicule porteur sur l'anneau 2' ménagé sur la face avant de la benne.

Une fois la benne mise en place sur son installation de réception 1, on peut recouvrir son ouverture supérieure en relevant l'élément de couverture 18 (figure 8), puis en le faisant basculer autour de son axe de pivotement 36 au moyen du vérin 39 (figure 9).

L'enlèvement de la benne 2 s'effectue de manière classique, par des manoeuvres inverses.

Comme illustré sur les figures 10 à 12, cette installation 1 peut être prise en charge par le véhicule porteur 3 qui est utilisé classiquement pour le transport des bennes 2 qu'elle est adaptée à réceptionner (par exemple un véhicule « AMPLI ROLL » (marque déposée)) en vue d'assurer son transport.

Le chargement et le déchargement de l'installation 1 s'effectuent comme s'il s'agissait d'une benne 2, en utilisant le bras de manoeuvre 4 du véhicule, qui pousse ou tire, selon le cas, l'organe de crochetage 17.

La figure 10 montre la manoeuvre de chargement de l'installation. De préférence, les pieds 13 et 15 sont enlevés ou désactivés pendant cette manoeuvre de chargement, lorsqu'ils ne sont plus en contact avec le sol (figure 11), pour permettre le coulissement de l'installation sur les organes complémentaires 3' du véhicule 3.

La partie inférieure des rails 6 ayant une structure identique ou similaire à celle de la benne 2 qu'elle peut réceptionner, ces manoeuvres de chargement et de déchargement de l'installation 1 ne posent aucun problème.

Pour le transport de l'installation, le crochet 17 solidaire du chariot primaire 28 est positionné à la bonne hauteur, en fonction des caractéristiques du bras articulé 4. Cette hauteur correcte est maintenue par des chandelles arrière 48. D'autre part, toujours pour sa position transport, l'élément de couverture 18 est avantageusement bridé par des chandelles avant 49 qui le relient aux deux rails supports 6.

La figure 12 montre l'installation 1 chargée sur le véhicule porteur 3.
Le positionnement de l'installation est sécurisé par les moyens classiques de verrouillage qui équipent ce genre de véhicule. Les moyens de verrouillage correspondants consistent par exemple en des pinces hydrauliques qui viennent enserrer la partie inférieure des rails 6.

Comme illustré sur la figure 13, il est aussi possible de charger sur le véhicule porteur 3, une benne 2 avec son installation de réception 1.
Il est alors prévu des moyens de verrouillage entre la benne et l'installation (non représentés) et le chargement s'effectue en un seul temps.

Comme illustré sur la figure 14, l'installation 1 peut être prévue pour recevoir une structure amovible complémentaire 50, au niveau de son extrémité avant, équipée d'un organe de crochetage 51 (en forme d'anneau de préhension) identique ou similaire à l'organe de crochetage 17 qui équipe la structure verticale arrière 16.
On peut ainsi manoeuvrer l'installation par son côté avant, si cela s'avère nécessaire ou plus pratique, en particulier en fonction des caractéristiques spatiales ou environnementales du site d'implantation et à l'anneau de préhension 2' qui équipe les bennes 2.
Comme l'élément de couverture 18 est ici plus long que les rails supports 6, la structure amovible complémentaire 50 a une forme générale en L avec des extensions inférieures horizontales 52 équipées de moyens de fixation amovibles sur les extrémités avant desdits rails 6.

Les figures 15, 16 et 17 illustrent une variante de l'installation 1' dans laquelle l'organe de crochetage 17 est porté par une structure verticale 16' qui lui est propre, solidaire de l'entretoise arrière 9 et ménagée juste derrière la structure verticale 16 qui porte l'élément de couverture 18.
La structure verticale 16' consiste en une potence mécano-soudée en forme générale de Vé inversé, comportant deux poteaux latéraux dont l'extrémité supérieure porte l'organe de crochetage 17.
La structure verticale 16, également solidaire de l'entretoise arrière 9 et/ou des rails 6, est identique ou similaire à celle décrite précédemment en relation avec le mode de réalisation illustré sur la figure 4 notamment, excepté le fait que son chariot coulissant 28 ne porte plus l'organe de crochetage 17.

Sur les figures 15, 16 et 17, on remarque encore les moyens de collecte de liquide 20' similaires à ceux 20 détaillés précédemment. On remarque également la présence - d'étriers de guidage 53, en forme générale de U à ailes latérales divergentes, ménagés au niveau des extrémités avant des deux rails 6, et - d'un support 55, pour la commande des manoeuvres de l'élément de couverture 18.

On comprend bien, à la lecture de ce qui précède, que l'installation support selon l'invention peut être utilisée pour la réception non seulement de bennes de grande capacité, mais encore de citernes ou toutes berces transportées par un véhicule porteur équipé d'un bras de manipulation type « AMPLIROLL » (marque déposée), ou d'une rampe basculante de treuillage (type « roll-off hoist »), et déposées temporairement sur celle-ci, et le cas échéant permettant ainsi leur abri et leur mise en sécurité sous la structure.

## Revendications

1. Equipement comprenant :
a) une structure (2) de type contenant de grande capacité, laquelle structure (2) est équipée - d'organes d'appui inférieurs en forme de deux profilés longitudinaux parallèles (5), ayant une section en Té inversé, et - d'un anneau de préhension (2') ménagé au niveau de l'une de ses extrémités,
b) un véhicule porteur (3) apte à prendre en charge ladite structure (2), dont le châssis arrière est équipé - d'un bras de manipulation articulé (4) ou d'une rampe basculante de treuillage, agencé(e) pour coopérer avec ledit anneau de préhension (2') ménagé au niveau de l'une des extrémités de ladite structure (2), et - d'éléments de guidage (3') pour lesdits profilés longitudinaux parallèles (5) de ladite structure (2), et
c) une installation (1) pour la réception de ladite structure (2), laquelle installation de réception (1) comprend deux rails parallèles (6) comportant chacun - une surface supérieure (22) adaptée pour permettre le glissement de la surface inférieure des profilés d'appui (5) de ladite structure (2), lors de la réception de ladite structure (2), ou son enlèvement, manoeuvrée par traction ou poussée dudit bras (4) ou de ladite rampe de treuillage dudit véhicule (3) coopérant avec l'anneau de préhension (2') de ladite structure (2), et - un flanc vertical de guidage (23) ménagé sur sa bordure « extérieure », lesquels flancs verticaux (23) des deux rails (6) délimitent un chemin de guidage avec la face supérieure (22) desdits rails (6), lequel chemin de guidage est évasé du côté de l'extrémité « avant » et se termine par des butées de blocage (25) ménagées sur lesdites faces supérieures (22) desdits rails (6), du côté de l'extrémité « arrière »,
**caractérisé en ce que** lesdits rails (6) de ladite installation (1) sont reliés entre eux par une pluralité d'entretoises (7, 9, 11), l'une desdites entretoises (9) qui relie l'une des extrémités (10) desdits rails (6) étant munie d'une structure verticale (16, 16') équipée d'un organe de crochetage (17) apte à coopérer avec ledit bras de manipulation (4) ou ladite rampe de treuillage du véhicule porteur (3), et **en ce que** lesdits rails (6) comportent chacun une surface inférieure (26) adaptée pour venir glisser sur lesdits éléments de guidage (3') du châssis arrière du véhicule (3), lors de son chargement ou de son déchargement par traction ou poussée dudit bras (4) ou de ladite rampe de treuillage coopérant avec ledit organe de crochetage (17).

2. Equipement selon la revendication 1, **caractérisée en ce que** les deux rails parallèles (6) ont chacun une section transversale en I, avec une âme centrale verticale (21) dont les extrémités se prolongent par une aile horizontale supérieure (22) et une aile horizontale inférieure (26).

3. Equipement selon l'une quelconque des revendications 1 ou 2, **caractérisée en ce qu'**elle comporte une poutre transversale (9) au niveau de son extrémité dite arrière, dont les extrémités débordent de l'encombrement latéral des deux rails parallèles (6), lesquelles extrémités sont munies de moyens (14) de fixation de pieds amovibles (15) réglables en hauteur.

4. Equipement selon la revendication 3, **caractérisée en ce que** la poutre transversale « arrière » (9) porte la structure verticale centrale (16, 16') munie de l'organe de crochetage (17).

5. Equipement selon l'une quelconque des revendications 1 à 4, **caractérisée en ce qu'**elle comporte une structure verticale centrale (16) qui sert d'organe de soutien à un élément de couverture (18) en porte-à-faux, apte à venir recouvrir l'ouverture supérieure d'une structure de contenant (2) en position sur les deux rails parallèles (6).

6. Equipement selon la revendication 5, **caractérisée en ce que** l'élément de couverture en porte-à-faux (18) comporte des moyens (28) de guidage sur la structure verticale support (16) et est associé à des moyens (29, 30, 31, 32) pour assurer sa manoeuvre en translation verticale sur ladite structure (16), ledit élément de couverture (18) étant en outre monté pivotant autour d'un axe horizontal (36), parallèle aux deux rails (6), et étant associé à un vérin de manoeuvre pour assurer son basculement autour dudit axe (36) afin de permettre son placement en position active, au-dessus desdits rails (6) ou en position inactive sur le côté de ces derniers.

7. Equipement selon l'une quelconque des revendications 5 ou 6, **caractérisée en ce qu'**elle comporte, en complément de la structure verticale (16) qui soutient l'élément de couverture (18), une structure verticale (16'), qui porte l'organe de crochetage (17).

8. Equipement selon l'une quelconque des revendications 1 à 7, **caractérisée en ce que**, au niveau de leur extrémité avant (8), les deux rails parallèles (6) comportent des moyens (12) de réception de pieds (13) amovibles réglables en hauteur.

9. Equipement selon l'une quelconque des revendications 1 à 8, **caractérisée en ce qu'**elle comporte, au niveau de son extrémité opposée à celle comportant la structure verticale(16, 16') munie de l'organe de crochetage (17), des moyens de fixation d'une structure complémentaire amovible (50), équipée elle-même d'un organe de crochetage (51) apte à coopérer avec le bras de manipulation (4) ou la rampe de treuillage d'un véhicule porteur (3).

10. Equipement selon l'une quelconque des revendications 1 à 9, **caractérisée en ce qu'**elle comporte des moyens (20) de collecte de liquide ménagés au niveau de son extrémité arrière, lesquels moyens (20) consistent en un réservoir central (40) disposé entre les deux rails parallèles (6) et monté coulissant sur la longueur de ces derniers, et en deux réservoirs latéraux (41) disposés sur le côté « extérieur » desdits rails (6), lesquels réservoirs (40, 41) sont interconnectés entre eux par un système de tuyauteries (46) pour assurer leur remplissage selon le principe des vases communicants, et lesquels réservoirs (40, 41) comportent chacun des moyens de collecte des liquides provenant de la structure de contenant (2), ainsi, éventuellement, qu'une trappe de vidange (45).

## Patentansprüche

1. Ausrüstung, welche umfasst:
a) eine Struktur (2) vom Typ eines Behälters mit großem Fassungsvermögen, wobei diese Struktur (2) ausgestattet ist - mit unteren Stützelementen in Form von zwei parallelen Längsprofilteilen (5), die einen umgekehrt T-förmigen Querschnitt aufweisen, und - mit einem Greifring (2'), der an einem ihrer Enden ausgebildet ist,
b) ein Trägerfahrzeug (3), das geeignet ist, die Struktur (2) aufzunehmen, und dessen hinteres Fahrgestell ausgestattet ist - mit einem gelenkigen Manipulatorarm (4) oder mit einer kippbaren Windenrampe, der bzw. die dazu ausgebildet ist, mit dem Greifring (2') zusammenzuwirken, der an einem der Enden der Struktur (2) ausgebildet ist, und - mit Führungselementen (3') für die parallelen Längsprofilteile (5) der Struktur (2), und
c) eine Einrichtung (1) zur Aufnahme der Struktur (2), wobei die Aufnahmeeinrichtung (1) zwei parallele Schienen (6) umfasst, die jeweils aufweisen: - eine obere Fläche (22), die dafür eingerichtet ist, das Gleiten der unteren Fläche der Stützprofilteile (5) der Struktur (2) bei der Aufnahme der Struktur (2) oder ihrer Entfernung, die durch Zug oder Schub des Armes (4) oder der Windenrampe des Fahrzeugs (3) bewirkt wird, der bzw. die mit dem Greifring (2') der Struktur (2) zusammenwirkt, zu ermöglichen, und - eine vertikale Führungsflanke (23), die an ihrem "äußeren" Rand ausgebildet ist, wobei die vertikalen Flanken (23) der zwei Schienen (6) mit der oberen Fläche (22) der Schienen (6) einen Führungsweg begrenzen, wobei dieser Führungsweg auf der Seite des "vorderen" Endes aufgeweitet ist und auf der Seite des "hinteren" Endes an Sperranschlägen (25) endet, die auf den oberen Flächen (22) der Schienen (6) ausgebildet sind,
**dadurch gekennzeichnet, dass** die Schienen (6) der Einrichtung (1) untereinander durch mehrere Querstreben (7, 9, 11) verbunden sind, wobei die eine der Querstreben (9), welche das eine der Enden (10) der Schienen (6) verbindet, mit einer vertikalen Struktur (16, 16') versehen ist, die mit einem Hakenelement (17) ausgestattet ist, das geeignet ist, mit dem Manipulatorarm (4) oder der Windenrampe des Trägerfahrzeugs (3) zusammenzuwirken, und dadurch, dass die Schienen (6) jeweils eine untere Fläche (26) aufweisen, die geeignet ist, auf den Führungselementen (3') des Fahrgestells des Fahrzeugs (3) beim Beladen oder Entladen desselben durch Zug oder Schub des Armes (4) oder der Windenrampe, der bzw. die mit dem Hakenelement (17) zusammenwirkt, zu gleiten.

2. Ausrüstung nach Anspruch 1, **dadurch gekennzeichnet, dass** die zwei parallelen Schienen (6) jeweils einen I-förmigen Querschnitt aufweisen, mit einem vertikalen mittleren Steg (21), dessen Enden sich durch einen oberen horizontalen Flansch (22) und einen unteren horizontalen Flansch (26) verlängern.

3. Ausrüstung nach einem der Ansprüche 1 oder 2, **dadurch gekennzeichnet, dass** sie an ihren als hinteres Ende bezeichneten Ende einen Querträger (9) aufweist, dessen Enden über die seitliche Bereite der zwei parallelen Schienen (6) hinausragen, wobei diese Enden mit Mitten (14) zur Befestigung von lösbaren Füßen (15) ausgestattet sind, welche höhenverstellbar sind.

4. Ausrüstung nach Anspruch 3, **dadurch gekennzeichnet, dass** der "hintere" Querträger (9) die mittlere vertikale Struktur (16, 16') trägt, die mit dem Hakenelement (17) ausgestattet ist.

5. Ausrüstung nach einem der Ansprüche 1 bis 4, **dadurch gekennzeichnet, dass** sie eine mittlere vertikale Struktur (16) trägt, welche als Stützelement für ein überkragendes Abdeckelement (18) dient, das geeignet ist, die obere Öffnung einer Behälterstruktur (2) in einer Position auf den zwei parallelen Schienen (6) abzudecken.

6. Ausrüstung nach Anspruch 5, **dadurch gekennzeichnet, dass** das überkragende Abdeckelement (18) Mittel (28) zur Führung auf der vertikalen Tragstruktur (16) aufweist und mit Mitteln (29, 30, 31, 32) zum Sicherstellen seiner Betätigung in vertikaler Translation auf der Struktur (16) verbunden ist, wobei das Abdeckelement (18) außerdem um eine zu den beiden Schienen (6) parallele horizontale Achse (36) schwenkbar angebracht ist und mit einem Stellzylinder zum Sicherstellen seines Kippens um die Achse (36) verbunden ist, um seine Positionierung in einer aktiven Position, über den Schienen (6), oder in einer inaktiven Position an der Seite dieser Letzteren zu ermöglichen.

7. Ausrüstung nach einem der Ansprüche 5 oder 6, **dadurch gekennzeichnet, dass** sie zusätzlich zu der vertikalen Struktur (16), welche das Abdeckelement (18) stützt, eine vertikale Struktur (16') aufweist, welche das Hakenelement (17) trägt.

8. Ausrüstung nach einem der Ansprüche 1 bis 7, **dadurch gekennzeichnet, dass** die zwei parallelen Schienen (6) an ihrem vorderen Ende (8) Mittel (12) zur Aufnahme von lösbaren Füßen (13) ausgestattet sind, welche höhenverstellbar sind.

9. Ausrüstung nach einem der Ansprüche 1 bis 8, **dadurch gekennzeichnet, dass** sie an ihrem Ende, das dem die mit dem Hakenelement (17) ausgestattete vertikal Struktur (16, 16') aufweisenden Ende gegenüberliegt, Mittel zur Befestigung einer zusätzlichen lösbaren Struktur (50) aufweist, die ihrerseits mit einem Hakenelement (51) ausgestattet ist, das geeignet ist, mit dem Manipulatorarm (4) oder der Windenrampe eines Trägerfahrzeugs (3) zusammenzuwirken.

10. Ausrüstung nach einem der Ansprüche 1 bis 9, **dadurch gekennzeichnet, dass** sie Mittel (20) zum Sammeln von Flüssigkeiten aufweist, die an ihrem hinteren Ende ausgebildet sind, wobei die Mittel (20) aus einem zentralen Sammelbehälter (40), der zwischen den zwei parallelen Schienen (6) angeordnet ist und auf der Länge dieser Letzteren gleitend gelagert ist, und zwei seitlichen Sammelbehälter (41), die an der "äußeren" Seite der Schienen (6) angeordnet sind, bestehen, wobei die Sammelbehälter (40, 41) durch ein System von Rohrleitungen (46) untereinander verbunden sind, um ihre Füllung nach dem Prinzip der kommunizierenden Gefäße sicherzustellen, und die Sammelbehälter (40, 41) jeweils Mittel zum Sammeln der Flüssigkeiten, die von der Behälterstruktur (2) strammen, sowie eventuell eine Entleerungsklappe (45) aufweisen.

## Claims

1. An equipment comprising:
a) a structure (2) of the high-capacity container type, wherein said structure (2) is equipped - with lower bearing members in the form of two parallel longitudinal profiles (5), having an inverted T-shaped section, and - with a gripping ring (2') provided at one form of its ends,
b) a carrier vehicle (3) adapted to take on said structure (2), whose rear chassis is equipped - with an articulated handling arm (4) or a tipping winching ramp, arranged so as to cooperate with said gripping ring (2') provided at one of the ends of said structure (2), and - with guiding elements (3') for said parallel longitudinal profiles (5) of said structure (2), and
c) an installation (1) for receiving said structure (2), wherein said receiving installation (1) comprises two parallel rails (6) each including - an upper surface (22) adapted for the sliding of the lower surface of the bearing profiles (5) of said structure (2), during the reception of said structure (2), or the removal thereof, operated by being pulled or pushed by said arm (4) or said winching ramp of said vehicle (3) cooperating with the gripping ring (2') of said structure (2), and - with a vertical guiding flank (23) provided on its "outer" edge, wherein said vertical flanks (23) of the two rails (6) delimit a guiding path the upper face (22) of said rails (6), wherein said guiding path is flared on the "front" end side and is ended by blocking stops (25) provided on said upper faces (22) of said rails (6), on the "rear" end side,
**characterized in that** said rails (6) of said installation (1) are connected together by a plurality of crosspieces (7, 9, 11), one of said crosspieces (9) that connects of the ends (10) of said rails (6) being provided with a vertical structure (16, 16') equipped with a hooking member (17) adapted to cooperate with said handling arm (4) or said winching ramp of the carrier vehicle (3), and **in that** said rails (6) each include a lower surface (26) adapted to slide on said guiding elements (3') of the rear chassis of the vehicle (3), during the loading or unloading of the later by a pulling or pushing action by said arm (4) or said winching ramp cooperating with said hooking member (17).

2. The equipment according to claim 1, **characterized in that** the two parallel rails (6) each have an I-shaped cross section, with a vertical central web (21) whose ends are extended by an upper horizontal wing (22) and a lower horizontal wing (26).

3. he equipment according to any one of claims 1 or 2, **characterized in that** it includes a transverse beam (9) at its so-called rear end, whose ends project from the lateral size of the two parallel rails (6), wherein said are provided with it means (14) for the fastening of height-adjustable removable feet (15).

4. The equipment according to claim 3, **characterized in that** the "rear" transverse beam (9) carries the central vertical structure (16, 16') provided the hooking member (17).

5. The equipment according to any one of claims 1 to 4, **characterized in that** it includes a central vertical structure (16) that acts as a support member for a cantilevered covering element (18), adapted to cover the upper opening of a container structure (2) in position on the two parallel rails (6).

6. The equipment according to claim 5, **characterized in that** the cantilevered covering element (18) includes means (28) for its guiding on the supporting vertical structure (16) and is associated with means (29, 30, 31, 32) for its operation in vertical translation on said structure (16), said covering element (18) being further mounted pivoting around an horizontal axis (36), parallel to the two rails (6), and being associated with an operating jack for its tilting around said axis (36) in order to allow its positioning in active position, above said rails (6), or in inactive position on the side of these latter.

7. The equipment according to any of claims 5 or 6, **characterized in that** it comprises, in addition to the vertical structure (16) that supports the covering element (18), a vertical structure (16') that carries the hooking member (17).

8. The equipment according to any one of claims 1 to 7, **characterized in that**, at their front end (8), the two parallel rails (6) include means (12) for the reception of height-adjustable removable feet (13).

9. The equipment according to any one of claims 1 to 8, **characterized in that** it includes, at its opposite end with respect to that including the vertical structure (16, 16') provided with the hooking member (17), for the fastening of a removable complementary structure (50), itself with a hooking member (51) adapted to cooperate with the handling arm (4) or the winching ramp of a carrier vehicle (3).

10. The equipment according to any one of claims 1 to 9, **characterized in that** it includes liquid collecting means (20) provided at its rear end, wherein said means (20) are consisted of a central tank (40) arranged between the two parallel rails (6) and mounted sliding on the length of these later, and of two side tanks (41) arranged on the "outer" side of said rails (6), wherein said tanks (40, 41) are interconnected to each other by a system of pipes (46) for the filling thereof according to the principle of communicating vessels, and wherein said tanks (40, 41) each include means for collecting liquids coming from the container structure (2), as well as, possible, a drain trap (45).
